# EUROPÄISCHE PATENTANMELDUNG

(11) **EP 0 111 471 A1**
(43) Veröffentlichungstag der Anmeldung: **20.06.1984**
(21) Anmeldenummer: 83890218.7
(22) Anmeldetag: 02.12.1983
(51) Int. Cl.: F41F 19/06, F41F 1/06

(54) **Granatwerfer mit einem Stossdämpfer**

(30) Priorität: 09.12.1982 AT 4469/82
(71) Anmelder: VEREINIGTE EDELSTAHLWERKE AKTIENGESELLSCHAFT (VEW), A-1010 Wien (AT)
(72) Erfinder: Sidan, Heribert, Dipl.-Ing., A-8750 Judenburg (AT); Müller, Dietwin, A-8940 Liezen (AT); Kienzl, Bernd, A-8605 Kapfenberg (AT)
(74) Vertreter: Widtmann, Georg, Dr.

(57) **Zusammenfassung**

Die Erfindung betrifft einen Granatwerfer mit Stoßdämpfer, dessen Gehäuse (1) zwischen dem Werferrohr und der als Zwei- oder Dreibein ausgebildeten Rohrabstützung bzw. der Richteinrichtung angeordnet ist und der zumindest eine dem Rückstoß entgegenwirkende, gegebenenfalls hydraulisch unterstützte, in einem im Stoßdämpfergehäuse (1) verschieblichen Federgehäuse (2) gelagerte Stoßdämpferfeder (6) aufweist, wobei im Stoßdämpfergehäuse (1) ein im Gegensinn zur Stoßdämpferfeder (6) wirkendes und deren Entspannungbewegung in der Endphase hemmendes, elastisch wirkendes am Federgehäuse (2) angreifendes Druckelement angeordnet ist.

## Beschreibung

Die Erfindung betrifft einen Granatwerfer mit einem Stoßdämpfer, dessen Gehäuse zwischen dem Werferrohr und der als Zwei- oder Dreibein ausgebildeten Rohrabstützung bzw. der Richteinrichtung angeordnet ist, und der zumindest eine dem Rückstoß entgegenwirkende, gegebenenfalls hydraulisch unterstützte, in einem im Stoßdämpfergehäuse verschieblichen Federgehäuse gelagerte Stoßdämpferfeder aufweist.

Zum Unterschied von anderen Waffenarten, z.B. Geschützen, sind bei Granatwerfern Stoßdämpfer nicht dazu bestimmt, einen vom Schuß verursachten Rohrrücklauf zu hemmen, denn das Werferrohr ist grundsätzlich auf einer Bodenplatte bloß drehbeweglich gelagert, sondern dienen dazu, die Stoßwirkungen des vom Abschuß eines Geschoßes bewirkten Rückstoßes insbesondere auf das Gestell und die Richteinrichtung zu minimieren und ein durch ungewollte Lageveränderungen erzwungenes Nachrichten nach dem Schuß zu vermeiden.

Es hat sich gezeigt, daß trotz einer etwa durch paarweise Anordnung zweier Stoßdämpfer erzielbaren Kräfteverteilung bei ungünstigen Bodenverhältnissen der Umstand eintreten kann, daß zwar die nötige Dämpfung der Stoßwirkung durch das, gegebenenfalls mit einer hydraulischen Dämpfung kombinierte Zusammenpressen einer oder mehrerer, entsprechend dimensionierter Stoßdämpferfedern erreicht wird, daß sich aber die hohe Belastung dieser Federn bei deren Entspannung ungünstig auswirkt und nicht bloß starken Materialverschleiß, sondern auch ungewollte Lageveränderungen des Granatwerfers bewirkt.

Aus der US-PS 2,732.766 wird ein Stoßdämpfer für einen Granatwerfer bekannt, bei dem im Stoßdämpfergehäuse eine Feder angeordnet ist, wobei eine Führungsstange vorgesehen ist, die an einer Seite im Stoßdämpfergehäuse geführt und am anderen Ende eine Scheibe trägt, an welcher sich eine Feder abstützt. Diese Platte kooperiert weiters mit einem am Ende des Stoßdämpfergehäuses angeordneten Kappe, in welcher ein Gummipufferelement vorgesehen ist. Ein derartiger Stoßdämpfer ist für große Beanspruchungen nicht geeignet, wobei durch die Federführung und die Federführungsstange ein Teil der Rückstoßkräfte in Reibung und Wärme umgesetzt wird. Weiters kann es zu einer Verkantung der Platte kommen, sodaß das Granatwerferrohr erst verspätet in Ruheposition zurückgestellt wird.

Mit Hilfe der vorliegenden Erfindung können diese Nachteile behoben werden, und dies gelingt in der Weise, daß im Stoßdämpfergehäuse ein im Gegensinn zur Stoßdämpferfeder wirkendes und deren Entspannungsbewegung in der Endphase hemmendes, elastisch wirkendes, am Federgehäuse angreifendes Druckelement angeordnet ist, das bevorzugt als Druckfeder ausgebildet ist.

Als solches Druckelement kann auch ein komprimierter Gaspolster, Tellerfedern, ein Klotz aus Gummi oder einem anderen hochelastischen Material od. dgl. dienen; als besonders langlebig hat sich eine Schraubenfeder erwiesen. Es wird in diesem Falle bevorzugt, daß der äußere Durchmesser der Schraubenfeder denjenigen der Stoßdämpferfeder überragt, womit eine großflächige Kräfteübertragung zum Abbremsen gegeben ist. Auch ist es vorteilhaft, wenn der äußere Durchmesser der Schraubenfeder etwa der lichten Weite des Stoßdämpfergehäuses entspricht, sodaß das Stoßdämpfergehäuse als Führung für die Schraubenfeder dienen kann.

Die Erfindung wird nun unter Bezugnahme auf die ein Ausführungsbeispiel im Längsschnitt zeigende Figur nähererläutert.

In dem im wesentlichen hohlzylindrisch geformten Stoßdämpfergehäuse 1, das mit einem zweiten, analog aufgebauten Stoßdämpfer paarweise über eine nicht näher gezeigte Schellenanordnung bei la mit dem nicht dargestellten Werferrohr verbunden ist, ist ein Federgehäuse 2 passend eingesetzt. Beide Gehäuse sind mittels eines zentral angeordneten Bolzens 3 verbunden, wobei in den beiden Endbereichen des Federgehäuses 2 jeweils ein Federführungsring 4 und 5 vorgesehen ist, auf denen die Stoßdämpferfeder 6 aufliegt und zwischen deren ringförmigen Vorsprüngen 4' bzw. 5' die Federenden abgestützt sind. In dem vor dem Federgehäuse 2 im, der Darstellung entsprechenden, entspannten Zustand der Feder 6 verbleibenden freien Innenraum des Stoßdämpfergehäuses 1 ist eine Druckfeder 7 positioniert, die dazu dient,.die Entspannungsbewegung der Stoßdämpferfeder 6 in der Endphase zu hemmen. Der äußere Durchmesser der Druckfeder 7 ist deutlich größer als derjenige der langen Stoßdämpferfeder 6 und auf die lichte Weite des Gehäuses l abgestellt, worunter der langgestreckte Hohlraum verstanden wird, in dem sich die beiden Gehäuse 1 und 2 relativ zueinander bewegen können. Im freiliegenden ringförmig verbreiterten Endbereich des Federgehäuses 2 ist bei 2a die Befestigung an der nicht näher gezeigten, an einem Zweibein montierten Richteinrichtung vorgesehen. Bloß der Vollständigkeit wegen sollen auch noch eine Reihe von Befestigungsmitteln erwähnt werden, nämlich die mit einer Sicherungsscheibe 9 in Verbindung stehende Ringmutter 8, die Befestigungsschraube 10 und der Zylinderstift 11. Gegebenenfalls kann durch eine Füllung der Hohlräume, in denen sich die Federn 6 und 7 befinden, mit Hydrauliköl sowie durch eine dementsprechende Dimensionierung bzw. Ausgestaltung des Vorsprunges 4' als Drosselventil sowohl eine Schmierung der gleitenden Teile als auch eine Unterstützung der Dämpfungswirkung der Stoßdämpferfeder 6 erreicht werden. Im Ringbereich von la ist eine Dichtung 12 für das Schmiermittel bzw. Hydrauliköl vorgesehen.

## Patentansprüche

1. Granatwerfer mit Stoßdämpfer, dessen Gehäuse (1) zwischen dem Werferrohr und der als Zwei- oder Dreibein ausgebildeten Rohrabstützung bzw. der Richteinrichtung angeordnet ist und der zumindest eine dem Rückstoß entgegenwirkende, gegebenenfalls hydraulisch unterstützte, in einem im Stoßdämpfergehäuse (1) verschieblichen Federgehäuse (2) gelagerte Stoßdämpferfeder (6) aufweist, dadurch gekennzeichnet, daß im Stoßdämpfergehäuse (1) ein im Gegensinn zur Stoßdämpferfeder (6) wirkendes und deren Entspannungsbewegung in der Endphase hemmendes, elastisch wirkendes am Federgehäuse (2) angreifendes Druckelement angeordnet ist.

2. Granatwerfer nach Anspruch 1, dadurch gekennzeichnet, daß das elastisch wirkende Druckelement als Druckfeder, insbesondere Schraubenfeder (7) ausgebildet ist.

3. Granatwerfer nach Anspruch 2, dadurch gekennzeichnet, daß der äußere Durchmesser der Schraubenfeder (7) denjenigen der Stoßdämpferfeder (6) überragt.

4. Granatwerfer nach den Ansprüchen 2 und 3, dadurch gekennzeichnet, daß der äußere Durchmesser der Schraubenfeder (7) etwa der lichten Weite des Stoßdämpfergehäuses (1) entspricht.
